# EUROPÄISCHE PATENTSCHRIFT

(11) **EP 0 096 847 B1**
(45) Veröffentlichungstag und Bekanntmachung des Hinweises auf die Patenterteilung: **08.02.1989**
(21) Anmeldenummer: 83105651.0
(22) Anmeldetag: 09.06.1983
(51) Int. Cl.: H01Q 15/14, F42B 13/42

(54) **Gerät zur Verteilung von Dipolen**
Chaff dispensing device
Dispositif de dispersion de dipoles

(30) Priorität: 16.06.1982 DE 3222584
(43) Veröffentlichungstag der Anmeldung: 28.12.1983
(73) Patentinhaber: DIEHL GMBH & CO., 90478 Nürnberg (DE)
(72) Erfinder:
(74) Vertreter: Hofmann, Gerhard, Dipl.-Ing. Patentassessor

(56) Entgegenhaltungen:
- FR-A- 2 427 573
- GB-A- 834 596
- GB-A- 1 598 423
- GB-A- 2 075 155
- US-A- 3 023 703
- US-A- 4 195 571

## Beschreibung

Die Erfindung bezieht sich auf ein Gerät zur Verteilung von Dipolen, die in einer Hülse in Form von gleich langen Abschnitten ausstossbar angeordnet sind, wobei die Abschnitte jeweils aus gebündelten, und zentripetal vorgespannten Dipolen in einer Umhüllung bestehen.

Aus der DE-OS 3 015 719 sind Dipol-Abschnitte unterschiedlicher Längen in einer Hülse abschnittsweise angeordnet. Die Dipol-Abschnitte sind aus der Hülse über einen Kolben ausstossbar, wobei der Kolben durch eine gasdruckerzeugende Ladung antreibbar ist.

Durch die GB-PS 834 596 sind durch loses, dünnes Papier gebündelte Abschnitte von Dipolen bekannt, die in einer Hülse aus verstärktem Papier angeordnet sind. Daneben ist bekannt, einen Abschnitt des die Dipole direkt umhüllenden Papieres als Schwanz in der Masse der Dipole - etwa in radialer Richtung - hineinzulegen.

Bei einer ausserordentlich grossen Anzahl von kreisförmig gebündelten Dipolen ist es schliesslich bekannt, im Innern des Bündels einen Abschnitt der Umhüllung als Schwanz mäanderförmig anzuordnen. Die Masse der Dipole liegt durch den Schwanz in etwa zwei gleich grossen Teilmengen vor. Damit wird zur Bildung einer Wolke die Angriffsfläche für die Luftströmung etwa verdoppelt.

Aus der US-A-3 023 703 ist es bei einer Rakete bekannt, gleich lange Abschnitte von Dipol-Paketen vorzusehen, wobei die Dipole in einer Umhüllung angeordnet und zentripetal vorgespannt sind. Diese Abschnitte werden aus der Rakete radial ausgestossen. Die Umhüllung besteht aus zwei unmittelbar an den Dipolen anliegenden, sich etwas überlappenden Folien und aus einem aufschneidbaren Halteband. Sämtliche Dipol-Abschnitte sind mit den vorbeschriebenen Folien versehen. Beim Ausstoss der Abschnitte öffnen diese zum selben Zeitpunkt, so dass die für eine relativ grosse Dipol-Wolke erforderliche unterschiedlich zeitverzögernde Freigabe der Dipole nicht vorliegt.

Für, in einer Hülse angeordnete Dipol-Abschnitte ist für eine schnelle und grosse Wolkenbildung erforderlich, dass die Dipol-Abschnitte aus der Hülse relativ leicht und rasch ausstossbar sind und nach dem Verlassen der Rohrmündung die einzelnen Dipole sich unabhängig voneinander loslösen, um eine radar-relevante Wolke zu bilden. Neben der Anwendung dieses Effektes im Rettungswesen zur Signalerzeugung ist die Massnahme zur Täuschung von zielsuchenden Radareinrichtungen bei Flugzeugen und Raketen von Bedeutung.

Die Aufgabe der Erfindung besteht darin, eine konstruktiv einfache, kostengünstige Dipol-Anordnung für eine Ausstoss-Hülse zu schaffen, die aus der Hülse in kurzer Zeit ausstossbar ist und nach dem Ausstoss schnell eine grossflächige und homogene Wolke erzeugt.

Diese Aufgabe wird durch die erfindungsgemässen Merkmale des kennzeichnenden Teils des Anspruches 1 gelöst.

Vorteilhafte Weiterbildungen der Erfindung sind in den Unteransprüchen angegeben.

Die Metallfolie gleitet an der hochglanzpolierten Innenfläche der Hülse sehr gut, so dass die zum Ausstoss der Abschnitte aus der Hülse erforderliche Energie relativ klein bemessen werden kann. Andererseits wird bei einer standardisierten Ausstossladung gegenüber dem Stand der Technik erreicht, dass die Ausstossweite der Abschnitte um ca. 30% gesteigert wird. Dies ist beim Ausstoss vom Flugzeug vorteilhaft für den Durchmesser der Wolke und beim erdgebundenen Ausstoss für den Abstand und Höhe der Wolke über dem Ausstossort, da die Abschnitte während der Ablösung der Dipole einen relativ grossen Weg bei hoher Durchschnittsgeschwindigkeit zurücklegen.

Die in den Abschnitten vorgespannten Dipole wirken als Antriebsfeder für die den Abschnitt umgebende Metallfolie, so dass abhängig von der Windungszahl der Metallfolie eine zeitverzögernde Freigabe der Dipole erreicht wird.

Der Abschnitt, der eine geringe Windungszahl aufweist, gibt die Dipole früher ab, als der Abschnitt, der eine grössere Windungszahl aufweist.

Bei stationär angeordneter Hülse wird bei Windstille in etwa 6 m Höhe eine radar-relevante Wolke mit ca. 4 m Durchmesser, bei Windstärke von 3 m eine Wolke in etwa 4 m Höhe mit 3 m Durchmesser und ca. 40 m Länge erreicht.

Bei einem Ausstoss der Dipol-Anordnung aus einem Flugzeug wird eine radar-relevante Wolke erreicht, die um ca. 50% grösser ist als die Seitenansichtsfläche eines Flugzeuges, wie F-104G Starfighter. Auch ist der Durchmesser der Wolke grösser als der grösste Querschnitt eines Kampfflugzeuges. Dadurch liegt ein allseitig wirksames Abwehrmittel gegen bodengestützte und luftgestützte Abwehreinrichtungen mit Zielsuch-Radar vor.

Nach dem Anspruch 2 wird erreicht, dass der an der Mündung der Hülse liegende Abschnitt eine Umhüllung mit einer Windungszahl von 1,2 bis 0,75 aufweist, der unmittelbar nach dem Ausstoss die Wolkenbildung einleitet. Die Ablenkzeit für das gegnerische Radar ist daher sehr klein, da die vom Radar als Ziel detektierte Wolkenflächen wesentlich früher entsteht als nach dem Stande der Technik. Es genügt bereits eine zu 70% gebildete Wolke, um das Radar vom Flugzeug abzulenken.

Nach dem Anspruch 3 kann der an der Mündung der Hülse angeordnete Abschnitt ohne Umhüllung sein, um das Entstehen der Wolke auch bezüglich ihrer radar-relevanten Intensitäten zu steigern.

Durch den Anspruch 4 wird in einfacher Weise ein Frequenzspektrum abgedeckt, das pro Flächeneinheit der fertigen Wolke gleichmässig vorhanden ist. Massgebend ist hierbei: Die Schnittlänge wird so gewählt, dass die der höchsten Frequenz zugeordneten Dipole etwa einen Quadratmeter der fertigen Wolke radar-relevant bedecken. Diejenigen Dipole eines Abschnittes, die für sich gesehen in ihrer Anzahl nicht ausreichen, einen Quadratmeter der fertigen Wolke abzudekken, werden durch entsprechende Dipole anderer Abschnitte ergänzt, um die vorgenannte Bedingung zu erfüllen. Es wird eine gute Verteilung der Dipole sowohl in Längsrichtung der Wolke als auch in Querrichtung dazu erreicht, indem die unterschiedlich langen Dipole durch Verwirbelung die Struktur in der Art eines Netzes bilden.

Nach dem Anspruch 5 ist gewährleistet, dass neben der geringen Reibung beim Ausstoss der Abschnitte aus der Hülse das Abwickeln der Metallfolie von den gebündelten Dipolen durch die geringe Reibung zwischen den Windungen der Folie bzw. den Dipolen und der Folie rasch erfolgt. Eine Nestbildung durch in grosser Zahl zusammenhaftende Dipole wird dadurch sicher vermieden.

Eine kostengünstige Metallfolie ist dem Anspruch 6 zu entnehmen.

Die pro Abschnitt einstückige Metallfolie nach Anspruch 7 gewährleistet, dass nach dem Ausstoss aus der Hülse - aufgrund der radial sich ausdehnenden Dipole-die nur plastisch verformbare Metallfolie nur ihren Wickelradius zu vergrössern braucht bis die Windungszahl < 1 erreicht ist und ein genügend grosser Abstand (Fenster) zwischen den beiden Enden der Folie erreicht ist. Aufgrund dieses Fensters werden durch die Luftströmung Dipole aus dem Abschnitt (Paket) abgelöst und andererseits die Folie selbst von dem Paket entfernt. Dadurch kann das Paket durch die noch im Paket vorhandene Spannkraft und durch die ausströmende Luft sich ungehindert zu einer Teilwolke entfalten. Die Anzahl der Teilwolken von minimal 10 Stück und maximal etwa 25 Stück ergeben dann durch Überschneidungen die eigentliche Wolke.

Ausführungsbeispiele der Erfindung sind in der Zeichnung dargestellt. Es zeigt:
Fig. 1 ein Flugzeug und aus separaten Dipol-Anordnungen gebildete Wolken,
Fig. 2 eine Dipol-Anordnung mit Hülse,
Fig. 3 eine Einzelheit 111 nach Fig. 2,
Fig. 4 eine weitere Dipol-Anordnung mit Hülse,
Fig. 5 eine Einzelheit V nach Fig. 4,
Fig. 6 einen einzelnen Dipol-Abschnitt.

Nach Fig. 1 ist ein Radar-Raster eines gegnerischen Radars mit den Rastlinien 1 bis 4 vorgegeben. Die Rasterweite 5 beträgt ca. 21 m. Zwischen den Rastlinien 1 und 2 befindet sich ein Flugzeug 6, das entsprechend dem Pfeil 7 in zwei Intervallen Dipole 10 bis 12 ausgestossen hat, dadurch wurden die zwischen den Rastlinien 2 bis 4 liegenden, radar-relevanten Wolken 8, 9 gebildet. Vergleicht man die Flächen von Flugzeug 6 und Wolke 8 bzw. 9, so ist die Wolke 8 bzw. 9 ca. 30% grösser als die dargestellte Fläche des Flugzeuges.

Die Rastlinien 1 bis 4 entsprechen bei einem vorgegebenen Zielabstand einem üblichen Radar mit einer Impulsbreite von 200 µs. Die Geschwindigkeit des Flugzeuges beträgt dabei 300 m/s. Die Ausstossfolge von Dipol-Anordnungen beträgt 100 m/s.

Nach Fig. 2 besteht eine Dipol-Anordnung 13 aus einer Hülse 14 mit quadratischem Innenquerschnitt, Dipol-Abschnitten 15 bis 24, einem Kolben 25 und einem Deckel 26. Die Innenflächen 27 der Hülse 14 sind hochglanzpoliert. Die einzelnen Dipole 10 bis 12 bestehen üblicherweise aus aluminiumummantelten Glasfäden. Diese Glasfäden liegen strangförmig in Längsrichtung der Hülse 14, die Länge der Dipole 10 bis 12 entspricht der Länge der einzelnen Abschnitte 15 bis 24.

Entsprechend dem, über der Hülse 14 aufgezeichneten Diagramm sind an der Ordinate 28 die Windungszahlen für eine Umhüllung aus dünner, beidseitiger glatter (polierter) Aluminium-Folie mit einer Dicke von ca. 0,1 mm aufgetragen.

Eine durch Erfahrungswerte ermittelte Kurve 40 erlaubt die Windungszahlen der Folien 31 bis 39 für jeden einzelnen Dipol-Abschnitt 16 bis 24 festzulegen. So ist die Windungszahl für den Dipol-Abschnitt 16 = 1,2, für den Abschnitt 24 = 4,2 und für den Abschnitt 21 = 2,6 (Fig. 3). Der Abschnitt 15 an der Mündung 45 der Hülse 14 besitzt keine Umhüllung. Hier sind die Dipole 10 als Paket-Abschnitt 15 «nackt» in der Hülse 14 angeordnet.

Nach Fig. 3 ist ersichtlich, wie bei einer Windungszahl der Folie 36 = 2,6 der Anfang 41 der Folie 35 versetzt zum Ende 42 liegt. Die Folie 36 ist aus der Fig. 2 herausgelöst und der besseren Darstellung wegen mit Abstand zwischen den Windungen gezeichnet. In Wirklichkeit liegen die Windungen der Folie 36 dicht aneinander. Der Anpressdruck zwischen den Windungen der Folie wird durch die beim Einführen der einzelnen Dipol-Abschnitte 16 bis 24 in die Hülse 14 erreicht. Denn die Abschnitte 16 bis 24 weisen vor dem Einführen in die Hülse 14 in Umfangsrichtung grössere Abmessungen auf, als der Innenquerschnitt der Hülse 14. Zum Einführen der Abschnitte 16 bis 24 in die Hülse werden daher die bereits fertigumwickelten Abschnitte 16 bis 24 über eine geeignete Vorrichtung in die Hülse 14 eingepresst. Der Abschnitt 15 wird als letztes Teil der Abschnitte 16 bis 24 in die Hülse eingepresst, so dass auch deren Dipole 10 zentripetal vorgespannt sind.

Die Wirkungsweise des Geräts nach den Fig. 2 und 3 besteht darin, dass der in Richtung der Mündung 45 angetriebene Kolben 25 über die Abschnitte 16 bis 24 den Deckel 26 von der Mündung 45 abhebt. Dann wird zuerst der «nackte» Abschnitt 15 ausgeworfen. Die zentripetal vorgespannten Dipole 10 streben in radialer Richtung auseinander und werden, nachdem sie die Mündung 45 verlassen haben, durch die anströmende Luft verwirbelt.

Dieser Vorgang wiederholt sich bei den folgenden Abschnitten 16 bis 24, wobei entsprechend der verschiedenen Windungszahlen der Metallfolien der Abschnitte 16 bis 24 der Verwirbelungsbeginn zeitlich verzögert wird.

Beim Abschnitt 16 mit Windungszahl = 1,2 wirken die zusammengepressten Dipole 10 als Federelement. Dieses Federelement wirkt in radialer Richtung indem sich der Dipol-Verband radial ausdehnt. Dadurch wirken sie auf die Metallfolie 31 ein und verkleinern die Windungszahl, bis die Metallfolie 31 umfangseitig die Dipole freigibt. Dann erst beginnt die Verwirbelung der Dipole 10 durch die angreifende Luftströmung. Dabei wird auch die aufgewundene Metallfolie 31 von den Dipolen entfernt.

Durch die in Richtung des Kolbens 25 zunehmende Windungszahl der Metallfolien 31 bis 39 wird eine entsprechend zunehmende Verzögerung für den Verwirbelungsbeginn der Dipole 10 erreicht. Dies führt entsprechend der Fig. zu einer langgestreckten Dipol-Wolke 8 bzw. 9, die nach Durchmesser 100, Höhe 110 und Länge 120 wesentlich grösser ist, als die entsprechenden Masse des Flugzeuges 6.

Die gemäss dem geforderten Frequenzband unterschiedlich ausgebildeten langen Dipol-Abschnitte 15 bis 24, die in der Hülse 14 etwa intervallweise angeordnet sind, wird erreicht, dass die Wolke 8 bzw. 9 mit jeder Flächeneinheit das geforderte Frequenzspektrum aufweist.

Nach Fig. 4 sind Dipol-Abschnitte 46 bis 52 einer Dipol-Anordnung 44 als gleich lange Pakete ausgebildet. Der an der Mündung 45 der Hülse 14 liegende Abschnitt 46 ist entsprechend der Windungszahl = 0,75 mit Metallfolie 56 nur teilweise umwickelt. Dies bedeutet, dass 25% der Paketoberfläche direkt an der Innenfläche 27 der Hülse 14 anliegen, während 75% der Oberfläche von der Metallfolie 56 umfasst sind.

Um ein gefordertes Frequenzspektrum zu erreichen, sind die Dipol-Abschnitte 47, 49, 51 - mit in Längsrichtung der Hülse 14 liegenden Dipolen - quer zur Längsachse der Hülse 14 eingeschnitten (Schnittlinie 54). Der Schnitt (Schnittiefe 53) durch die Metallfolie und die Dipole ist so ausgeführt, dass die Dipole 12 (jedes Abschnittes 47, 49, 51) mit der kürzesten Länge (Teilmenge 65) bezüglich ihrer Zahl etwa einen Quadratmeter Wolkenfläche radar-relevant abdecken.

Damit ist auch gewährleistet, dass die in gleicher Anzahl vorhandenen Dipole 11 (Teilmenge 66) die vorgenannte Bedingung erfüllen. Die restliche Teilmenge 67 der Dipole 10 ergibt zwar - für sich gesehen - keine relevante Radarfläche von einem Quadratmeter. Diese Teilmenge 67 wird jedoch durch die benachbarten Dipole 10 der Abschnitte 48 und 50 ergänzt.

Nach Fig. 5 ist die Schnittiefe mit 53 und die Schnittlinie mit 54 bezeichnet. Der Schnitt wird mittels einer geeigneten Vorrichtung vor dem Einfüllen der Abschnitte 46 bis 52 in die Hülse 14 durch die umhüllende Metallfolie und die betreffenden Dipole durchgeführt. Die nicht geschnittenen Dipole 10 ergeben dann die Teilmenge 67. Die im Oberteil der Fig. 4 angegebene Kurve 70 ist analog zu Fig. festgelegt. Die Kurve 70 gibt die Anzahl der Windungen der Metallfolie in Bezug der jeweiligen Abschnitte 46 bis 52 an.

Die Wirkungsweise der Dipol-Anordnung nach Fig. 4 entspricht der zu den Figuren 3 und 4 geschilderten Funktion.

Durch die Teilumwicklung, Windungszahl = 0,75 des Abschnittes 46 wird nach dessen Ausstoss in Pfeilrichtung 7 (Fig. 1) zwar in gleicher Weise wie zu Fig. 2 beschrieben, die Verwirbelung der Dipole sofort begonnen, jedoch nur an der von der Folie 56 nicht bedeckten Oberfläche. Erst nachdem die Folie 56 abgelöst ist, ist die vollständige Auflösung des Abschnittes 46 möglich. Die Verwirbelung der Dipole 10 wird daher durch die Metallfolie 56 zeitlich gestreckt.

Bei den Abschnitten 47, 49 und 51, bei denen jeder Abschnitt Dipole 10 bis 12 verschiedener Längen aufweist, wird nach dem Ausstoss aus der Hülse 14 aufgrund des Radialdruckes der Dipole 10 bis 12 die Metallfolie bis zu einer Windungszahl < 1 aufgezogen und zwar soweit, bis die anströmende Luft die Folie gelöst hat und die Dipole herauslöst und verteilt.

Bei einer Hülse mit quadratischem Innenquerschnitt, deren innere Kantenlänge 22 mm beträgt und die in Achsrichtung auf eine Länge von ca. 180 mm mit den beschriebenen Dipol-Abschnitten versehen ist und wobei pro Abschnitt ca. 400 000 Dipole vorhanden sind, wurde mit einer einzigen Dipol-Anordnung beim Ausstoss von einem Flugzeug mit Fluggeschwindigkeit von V = 300 m/s eine radar-relevante Wolke mit maximalen Abmessungen von ca. 16 m Länge, 4,5 m Höhe und 4,5 m Durchmesser erreicht.

Bei den Anordnungen nach den Figuren 2 bis 5 liegen die Dipole 10 bis 12 sämtlicher Abschnitte in Achsrichtung der Hülse 14. Daneben ist es bei sämtlichen Abschnitten, mit Ausnahme der Abschnitte 47, 49 und 51, auch möglich, die Dipole der Abschnitte quer zur Längsrichtung der Hülse 14 anzuordnen. Weiter kann anstelle des quadratischen Innenquerschnittes der Hülse 14 auch ein kreisförmiger Querschnitt verwendet werden.

Sämtliche Abschnitte 15 bis 24 und 46 bis 52 enthalten als «Federelemente» wirkende Dipole 10 bzw. 10, 11, 12.

Nach Fig. 6 weist ein Dipol-Abschnitt 70 Dipole 10 und eine Metallfolie 71 auf. Die Folie 71 ist mit einer einstückigen Luftbremse 72 versehen. Die Luftbremse 72 besteht aus zwei Bremsflächen 73, 74. Die Bremsflächen sind durch Kanten 75, 76 der Folie 71 bestimmt.

Die Luftbremse 72 liegt in der Hülse 14 entsprechend gefaltet, so dass sie nach dem Ausstoss durch die in Pfeilrichtung 77 strömende Luft den Abwickelvorgang der Folie 71 von dem Abschnitt 70 unterstützt. Wesentlicher Gedanke dieser Lösung ist, dass durch das zweimal geknickte Ende der Folie 71 eine sehr wirksame Luftbremse geschaffen wird.

Es wird der Beginn des Abwickelvorgangs beschleunigt. Die Zeitdauer des Abwickelvorgangs wird jedoch nicht wesentlich beschleunigt, da ein freies Folienende ähnlich einer «Fahne» aufgrund der Luftwirbel bereits als Bremse wirkt. Diese Luftbremse 72 ist platzsparend und beeinflusst daher nicht die Anzahl der Dipole 10 des Abschnittes 70.

Die vorbeschriebene Massnahme ist auch bei den eingeschnittenen Abschnitten 47, 49, 51 einsetzbar.

## Patentansprüche

1. Gerät zur Verteilung von Dipolen, die in einer Ausstosshülse (14) in Form von mehreren Abschnitten (15-24, 46-52) ausstossbar angeordnet sind, wobei die einzelnen Abschnitte jeweils aus gebündelten, und zentripetal vorgespannten Dipolen in einer Umhüllung (36) bestehen, dadurch gekennzeichnet, dass die Abschnitte (15-24; 46-52) unterschiedlicher Länge sind und deren Umhüllung aus dünner, beidseitig glatter Metallfolie (31-39; 56-62) besteht, deren Windungszahl in Ausstossrichtung gesehen abnimmt und die Hülse (14) mit polierter Innenfläche und einer Ausstossmündung (45) versehen ist.

2. Gerät nach Anspruch 1, dadurch gekennzeichnet, dass die Windungszahlen der Umhüllungen 4,2-1,2, bzw. 4,5 bis 0,75 betragen.

3. Gerät nach Anspruch 1, dadurch gekennzeichnet, dass an der Mündung (45) der Hülse (14) ein Abschnitt (15) ohne Umhüllung, jedoch mit zentripetal vorgespannten Dipolen (10) angeordnet ist und nachfolgend Abschnitte (16-24) mit Umhüllung (31-39) liegen.

4. Gerät nach den Ansprüchen 1 und 2, dadurch gekennzeichnet, dass entsprechend dem vorgegebenen Frequenzspektrum in den Abschnitten (47-52) mit Dipolen (10) gleicher Länge durch Einschnitte (54) quer zur Längsachse der Hülse (14) neben Dipolen gleicher Länge auch Dipole (11, 12) unterschiedlicher Länge enthalten sind und die Schnittiefe (53) abhängig von der geforderten Anzahl der Dipole für die höchste Frequenz-Flächeneinheit ist.

5. Gerät nach Anspruch 1, dadurch gekennzeichnet, dass die Metallfolie (31-39; 56-62) nur plastisch verformbar ist und beidseitig Hochglanz-Oberflächen aufweist.

6. Gerät nach Anspruch 1, dadurch gekennzeichnet, dass die Metallfolie (31-39) aus Aluminium besteht und ca. 0,1 mm dick ist.

7. Gerät nach Anspruch 1, dadurch gekennzeichnet, dass die Metallfolie pro Abschnitt (16-24; 46-52) einstückig ist.

8. Gerät nach Anspruch 1, dadurch gekennzeichnet, dass am freien Ende (42) der Metallfolie (71) eine Luftbremse (72) durch zwei, quer zur Wickelrichtung (77) liegende Kanten (75, 76) vorgesehen ist.

## Claims

1. Apparatus for the distribution of dipoles which are arranged ejectably in an ejection sleeve (14) in the form of several portions (15-24, 46-52), in which respect the individual portions consist respectively of bunched, and centripetally biassed dipoles in a sheathing (36), characterised in that the portions (15-24; 46-52) are of different length and the sheathing thereof consists of thin metal foil (31-39; 56-62) which is smooth on both sides, the number of turns of which decreases considered in the ejection direction and the sleeve (14) is provided with a polished inner surface and an ejection mouth (45).

2. Apparatus according to Claim 1, characterised in that the numbers of turns of the sheath- ings amount to 4.2-1.2, or respectively 4.5 up to 0.75.

3. Apparatus according to claim 1, characterised in that a portion (15) without a sheathing, but with centripetally biassed dipoles (10) is arranged at the mouth (45) of the sleeve (14) and portions (16-24) having a sheathing (31-39) lie subsequently.

4. Apparatus according to claims 1 and 2, characterised in that in accordance with the predetermined frequency spectrum, in the portions (47-52) with dipoles (10) of the same length, by incisions (54) transversely to the longitudinal axis of the sleeve (14), beside dipoles of the same length also dipoles (11, 12) of different length are contained; and the depth of cut (53) is dependent upon the required number of the dipoles for the highest frequency surface-area unit.

5. Apparatus according to claim 1, characterised in that the metal foil (31-39; 56-62) is only plastically deformable and has mirror-finished surfaces on both sides.

6. Apparatus according to claim 1, characterised in that the metal foil (31-39) consists of aluminium and is about 0.1 mm thick.

7. Apparatus according to claim 1, characterised in that the metal foil per portion (16-24; 46-52) is in one piece.

8. Apparatus according to claim 1, characterised in that an air brake (72) through two edges (75, 76) lying transversely to the winding direction (77) is provided at the free end (42) of the metal foil (71).

## Revendications

1. Appareil de répartition de dipoles qui sont dans une douille d'éjection (14) de manière susceptible d'être éjectés sous forme de plusieurs sections (15 à 24, 46 à 52), les sections élémentaires se composant à cette occasion chaque fois de dipoles en faisceau situés dans une enveloppe (36) et précontraints de manière centripète, caractérisé en ce que les sections (15 à 24; 46 à 52) sont de différentes longueur et que leur enveloppe se compose de feuille métallique (31 à 39; 56 à 62) mince, lisse des deux côtés, dont le nombre d'enroulement décroit dans le sens de l'éjection et en ce que la douille (14) est pourvue d'une surface intérieure polie et d'une bouche d'éjection 45).

2. Appareil selon la revendication 1, caractérisé en ce que les nombres d'enroulement des enveloppes sont de 4,2 à 1,2 respectivement de 4,5 à 0,75.

3. Appareil selon la revendication 1, caractérisé en ce qu'une section (15) sans enveloppe est disposée à la bouche (45) de la douille (14), mais toutefois avec des dipoles (10) précontraints de manière centripète, et qu'ensuite se trouvent des sections (16 à 24) à enveloppe (31 à 39).

4. Appareil selon les revendications 1 et 2, caractérisé en ce qu'en fonction du spectre de fréquences prédéterminé dans les sections (47 à 52) à dipoles (10) de même longueur, au moyen d'entailles (54) transversales à l'axe longitudinal de la douille (14), des dipoles de longueur différente (11, 12) sont contenus à côté de dipoles de longueur identique et que la profondeur d'entaille (53) est fonction du nombre de dipoles requis pour l'unité surface-fréquence la plus élevée.

5. Appareil selon la revendication 1, caractérisé en ce que la feuille de métal (31 à 39; 56 à 62) n'est déformable que de manière plastique et présente des deux côtés des surfaces à poli miroir.

6. Appareil selon la revendication 1, caractérisé en ce que la feuille de métal (31 à 39) se compose d'aluminium et présente une épaisseur d'environ 0,1 mm.

7. Appareil selon la revendication 1, caractérisé en ce que la feuille de métal (31 à 39) est en une pièce.

8. Appareil selon la revendication 1, caractérisé en ce qu'un frein à air (72) est prévu à l'extrémité libre (42) de la feuille de métal (71), au moyen de deux arêtes (75, 76) situées transversalement par rapport à la direction angulaire (77).
